# EUROPÄISCHE PATENTSCHRIFT

(11) **EP 1 373 658 B1**
(45) Veröffentlichungstag und Bekanntmachung des Hinweises auf die Patenterteilung: **20.12.2006**
(21) Anmeldenummer: 02719630.2
(22) Anmeldetag: 15.02.2002
(51) Int. Cl.: E04F 15/08, E04F 15/02

(54) **Mehrschichtiges Fussbodenelement**
Multi-layered floor element
Elément de sol multicouche

(30) Priorität: 26.03.2001 DE 10114924
(43) Veröffentlichungstag der Anmeldung: 02.01.2004
(73) Patentinhaber: Kellner, Peter, 36269 Phillippsthal (DE)
(72) Erfinder: Kellner, Peter, 36269 Phillippsthal (DE)
(74) Vertreter: Liedtke, Klaus
(86) Internationale Anmeldenummer: PCT/DE2002/000555
(87) Internationale Veröffentlichungsnummer: WO 2002/077389

(56) Entgegenhaltungen:
- WO-A-00/67999
- CH-A- 446 680
- DE-A- 3 801 603
- FR-A- 1 524 707
- US-A- 4 855 177

## Beschreibung

Die Erfindung betrifft ein flächenhaftes Element für Fußböden, welches als eine mehrschichtige Platte ausgebiltet ist, wobei an deren Oberseite eine dünne druck- und abriebfeste Platte angeordnet ist und sich unter dieser Platte eine durch eine Klebverbindung befestigte, druckfeste Leichtstoffschicht befindet, wobei die dünne druck- und abriebfeste Platte aus Naturstein besteht.

Die Erfindung ist insbesondere für wieder entfernbare und somit mehrfach verwendbare Fußböden vorgesehen. Bei wieder entfernbaren und mehrfach verwendbaren Fußböden, die beispielsweise für Ausstellungen benötigt werden, war es bisher nicht möglich, ebene und hochwertige Fußbodenflächen mit hoher Belastbarkeit, insbesondere unter Verwendung von dünnen und somit leichten Natursteinplatten zu gestalten.

Im Stand der Technik sind wieder entfernbare Fußböden für textile Beläge bekannt. Dabei soll der Belag vom Boden restlos und ohne Beschädigung es Belags wieder entfernbar sein.
Nach DE 36 00 807 C2 ist hierfür ein Verfahren angegeben, bei dem ein auf beiden Seiten eines Trägermaterials eine Kunststoffschicht angeordnet ist, von denen mindestens eine klebstofffreundlich, klebstoffundurchlässig und wasserfest ist.

Für die Anwendung bei hohen Belastungen und im Außenbereich ist es bekannt, Stein-, Beton- oder Keramikelemente in Mörtel oder auf Stelzlagern zu verlegen. Nach DE 197 37 097 C2 ist ein Verlegesystem bekannt, bei dem Verlegeplatten verwendet werden, die einzeln nebeneinander oder mit Hilfe von Verbindungstellerkörper verlegt werden und auf denen der Belag fest angebracht wird.

Natusteinplatten sind in der üblichen Art und Weise zur Erzielung der erforderlichen Festigkeit dick und schwer und somit umständlich zu transportieren und deshalb für mehrfache Verwendung nicht geeignet. Natursteinplatten in dünnen und somit leicht zu transportierenden Ausführungen müssen auf Grund ihrer Bruchgefahr auf einer ebenen Unterschicht verklebt oder in einem Mörtelbett verlegt werden und sind somit zur mehrfachen Verwendung ebenfalls nicht geeignet.

In US-A- 48 55 177 sowie in DE 38 01 603 A1 und in WO 00 67 999 A1 sind Verbundkörper beschrieben, bei denen eine Platte aus Naturstein mit einer Verstärkungsschicht versehen ist. Diese Anordnungen sind jedoch nicht geeignet, um eine sichere und exakte Anordnung der Einzelelemente zu einer Fußbodenfläche zu ermöglichen.

Ferner sind nach EP 0 252 434 A2 mehrschichtige Platten bekannt, wobei an der Oberseite jeweils eine dünne druck- und abriebfeste Platte angeordnet ist, unter der sich eine durch eine Klebverbindung befestigte, druckfeste Leichtstoffschicht befindet. Nachteilig ist hierbei, dass die Ränder der druck- und abriebfesten Platte stark bruchgefährdet sind.

Der Erfindung liegt die Aufgabe zugrunde, eine Fußbodengestaltung hoher Festigkeit mit einzelnen Elementen anzugeben, die sowohl leicht und einfach transportierbar als auch einfach wieder entfernbar und somit mehrfach verwendbar sind.

Erfindungsgemäß gelingt die Lösung der Aufgabe mit einem Fußbodenelement, welches die im Patentanspruch 1 angegebenen Merkmale aufweist.

Vorteilhafte Ausgestaltungen sind in den Unteransprüchen angegeben.

Die Erfindung weist eine Reihe von Vorteilen auf.

Durch den mehrschichtigen Aufbau der einzelnen Platten mit jeweils einer dünnen Platte an der Oberseite und einer darunter angeordneten geklebten druckfesten Leichtstoffschicht, die vorzugsweise aus Schaumstoff besteht, gelingt die Realisierung leichter Fußbodenelemente mit hochwertiger Oberfläche und ausreichender Festigkeit.
Durch die Anordnung umlaufender Nuten an den Rändern der Leichtstoffschicht und durch die Anordnung von Verbindungsleisten in den Nuten zwischen jeweils benachbart verlegten mehrschichtigen Platten gelingen auf einfache Weise sowohl eine Sicherung der Fußbodenelemente gegen Verschiebungen in Fugenrichtung als auch eine Vermeidung von Absätzen zwischen jeweils benachbart verlegten mehrschichtigen Platten. Durch das Verkleben einer dünnen, flächigen Bewehrung mit hoher Festigkeit und hohem Elastizitätsmodul zwischen der oberen Platte und der Leichtstoffschicht gelingt selbst bei Verwendung sehr dünner Platten und somit sehr leichter Fußbodenelemente die Realisierung einer sehr hohen Festigkeit der Fußbodenelemente, die eine ausreichende Bruchsicherheit selbst bei hohen punktuellen Beanspruchungen, die zum Beispiel bei der Aufstellung von punktgestützten Regalen oder Schränken auftreten, ohne dass eine Verlegung der Fußbodenelemente in einem Mörtelbett oder ein Verkleben der Fußbodenelemente mit einer Unterschicht erforderlich ist.

Die Erfindung wird im Folgenden an einem Ausführungsbeispiel näher erläutert. In den zugehörigen Zeichnungen zeigen:
- Figur 1: einen Schnitt durch ein erfindungsgemäßes Fußbodenelement;
- Figur 2: eine Verbindungsleiste,
- Figur 3: einen Ausschnitt einer Gesamtanordnung eines Fußbodens
und
- Figur 4: eine Einzelheit der Verbindungsstelle.

Der in Figur 1 dargestellte Schnitt durch eine erfindungsgemäße mehrschichtige Platte zeigt eine dünne Platte 1 aus Naturstein, an deren Unterseite ein CFK-Gewebe geringer Dicke als flächige Bewehrung 2 mittels eines Epoxidharzes flächig verklebt ist. Das CFK-Gewebe weist gegenüber der Natursteinplatte einen hohen Elastizitätsmodul auf; die Zug- und Druckfestigkeit des CFK-Gewebes ist deutlich größer als die Druckfestigkeit des Natursteins. Unter dem CFK-Gewebe ist eine druckfeste Schaumstoffschicht 4, welche aus extrudiertem und hydrophobiertem Styropor besteht, flächig verklebt. Durch den dargestellten mehrschichtigen Aufbau wird bei geringem Gewicht der mehrschichtigen Platte eine hohe Biegezugfestigkeit erzielt. Eine zweckmäßige Ausgestaltung sieht vor, dass die Bewehrung 2 innerhalb der Leichtstoffschicht 4 angeordnet ist. Das Einbringen von Bewehrungselementen kann vorteilhaft auch dadurch vorgenommen werden, dass Schlitze zur Aufnahme streifenförmiger Bewehrungen 2 in die Leichtstoffschicht 4 eingearbeitet werden. Die Schlitze können beispielsweise in vorkonfektionierte Leichtstoffplatten bereits vor der Verbindung mit der dünnen Platte 1 eingearbeitet werden, um nachträglich in diese Schlitze streifenförmige Bewehrungen 4 einzukleben.

An allen vier Rändern der Leichtstoffschicht 4 der quadratischen Fußbodenplatte sind umlaufende Nuten 3 angeordnet, die der Aufnahme von Verbindungsleisten 9 dienen. Die Platten können Kantenlängen von 200 bis 2200 mm aufweisen, vorzugsweise werden Quadrate mit einer Kantenlänge von 300 bis 500 mm und eine Dicke von 10 bis 20 mm verwendet.

Eine derartige Verbindungsleiste 9 ist in Figur 2 dargestellt. Die Verbindungsleiste 9 weist mindestens zwei horizontale Schenkel 9.1 auf. Die in der Figur 2 dargestellt Ausführungsform ähnelt einem T-Profil und weist zwei horizontale Schenkel 9.1 und einen zusätzlichen vertikalen Schenkel 9.2 auf. Die Dicke der horizontalen Schenkel 9.1 ist geringfügig kleiner als die Breite der Nuten 3; in Längsrichtung des Profils sind an den horizontalen Schenkeln 9.1 Profilierungen angeordnet, die dazu dienen, die horizontalen Schenkel 9.1 in den Nuten 3 sicher einzuklemmen und so der Verbindung benachbart angeordneter mehrschichtiger Platten dienen. Zur Erleichterung des Zusammenfügens ist es zweckmäßig, die Enden der horizontale Schenkel 9.1 mit einer konisch ausgebildeten Fase zu versehen. Der vertikale Schenkel 9.2 dient der Einhaltung einer definierten Stoßfugenbreite zwischen den mehrschichtigen Platten.

Figur 3 zeigt einen isometrisch dargestellten Ausschnitt einer Gesamtanordnung eines Fußbodens mit mehreren, jeweils durch Verbindungsleisten 9 verbundenen mehrschichtigen Platten. Die mehrschichtigen Platten sind auf einer ebenen Unterschicht verlegt; die Unterschicht besteht aus einer unteren Folie 8 mit einem darüber gegossenen schnellabbindenden Fließestrich 7. Über dem Fließestrich 7 ist eine obere Folie 6 angeordnet. Zur seitlichen Begrenzung des Fußbodens ist ein L-förmiges, metallisches Winkelprofil 5 angeordnet, dessen horizontaler Schenkel mit dem Fließestrich 7 überdeckt ist. Durch diese Überdeckung ist das Winkelprofil 5 in der Unterschicht fixiert. An der dem Fußboden zugewandten Seite ist der vertikale Schenkel des Winkelprofils 5 mit einem komprimierbaren Dichtband versehen, welches das Austreten von Mörtel aus den Rahmen verhindert. Die gegenseitige Verbindung der in beiden Fugenrichtungen angeordneten Verbindungsleisten 9 an Kreuzungspunkten von Fugen zwischen den mehrschichtigen Platten ist in der Figur nicht dargestellt.

Figur 4 erläutert eine Einzelheit einer Verbindungsstelle, bei der sich in den Seitenflächen der Leichtstoffschicht 4 zusätzliche Befestigungsschienen 10 befinden, die eine Nut aufweisen, in welche die horizontalen Schenkel 9.1 der Verbindungsleisten 9 eingreifen. Vorteilhaft sind dabei die horizontalen Schenkel 9.1 durch einen Schlitz elastisch ausgebildet und am Ende mit Verdickungen versehen, die in entsprechende, an den Innenflächen der Befestigungsschienen angebrachte Hinterschneidungen einrasten und so eine formschlüssige, aber lösbare Verbindung ermöglichen, und so eine sichere und spaltfreie Anordnung benachbarter Platten ermöglicht.
Dabei ist es auch möglich, dass die vertikalen Schenkel 9.2 an ihrer Oberseite mit einer farbigen Kantenleiste 11 aus einem elastischen Kunststoff versehen sind, die sowohl dekorative Aufgaben erfüllt als auch die Abdichtung verbessert. Die Oberfläche der Kantenleiste 11 kann neben der in Figur 4a darstellten ebenen Form auch, wie in Figur 4b gezeigt, erhaben oder, wie in Figur 4c gezeigt, als Hohlkehle ausgebildet sein. Ferner ist es möglich Ausführungen der Verbindungsleiste 9 ohne senkrechten Schenkel 9.1 einzusetzen. Diese insbesondere für den Einsatz für Terassenplatten im Außenbereich geeignete Ausführungsform ist in Figur 4d dargestellt. Hierbei besteht die Verbindungsleiste 9 nur aus den beiden waagerechten Schenkeln 9.2, die mit Durchbrüchen versehen sind. Dadurch wird es möglich, Wasser von den Oberflächen der Platten abzuführen, das dabei in den Spalt zwischen benachbarten Platten ablaufen und durch die Verbindungsleiste 9 hindurch abgeleitet werden kann.

### BEZUGSZEICHENLISTE

- 1: Platte
- 2: Bewehrung
- 3: Nut
- 4: Leichtstoffschicht
- 5: Winkelprofil
- 6: obere Folie
- 7: Fließestrich
- 8: untere Folie
- 9: Verbindungsleiste
- 9.1: horizontale Schenkel
- 9.2: vertikaler Schenkel
- 10: Befestigungsschiene
- 11: Kantenleiste

## Patentansprüche

1. Flächenhaftes Element für Fußböden, welches als eine mehrschichtige Platte ausgebildet ist, wobei an deren Oberseite eine dünne druck- und abriebfeste Platte (1) angeordnet ist und sich unter dieser Platte (1) eine durch eine Klebverbindung befestigte, druckfeste Leichtstoffschicht (4) befindet, wobei die dünne druck- und abriebfeste Platte (1) aus Naturstein besteht, **dadurch gekennzeichnet, dass** an senkrechten Randflächen der Leichtstoffschicht (4) Nuten (3) mit Abstand von der Grenzfläche zwischen Leichtstoffschicht (4) und Natursteinplatte (1) angeordnet sind und in diesen Nuten (3) Verbindungsleisten (9) zur Verbindung mit benachbart zu verlegenden, gleichen mehrschichtigen Platten angeordnet sind.

2. Flächenhaftes Element nach Anspruch 1, **dadurch gekennzeichnet, dass** zumindest in Teilbereichen zwischen der Natursteinplatte (1) und der Leichtstoffschicht (4) eine flächige Bewehrung (2) mit einer hohen Festigkeit sowie gegenüber der Natursteinplatte (1) einem hohen Elastizitätsmodul und einer geringen Dicke verklebt ist.

3. Flächenhaftes Element nach Anspruch 2, **dadurch gekennzeichnet, dass** die flächige Bewehrung (2) vollflächig oder streifenförmig angeordnet ist und aus CFK, CFK-Gewebe, Glasfaser oder Metall besteht.

4. Flächenhaftes Element nach Anspruch 2 oder 3, **dadurch gekennzeichnet, dass** die Bewehrung (2) innerhalb der Leichtstoffschicht (4) angeordnet ist.

5. Flächenhaftes Element nach Anspruch 4, **dadurch gekennzeichnet, dass** in der Leichtstoffschicht (4) Schlitze zur Aufnahme streifenförmiger Bewehrungen (2) eingearbeitet sind.

6. Flächenhaftes Element nach einem der vorhergehenden Ansprüche, **dadurch gekennzeichnet, dass** es quadratisch mit einer Kantenlänge von 300 bis 500 mm und einer Dicke von 10 bis 20 mm ausgebildet ist.

7. Flächenhaftes Element nach einem der vorhergehenden Ansprüche, **dadurch gekennzeichnet, dass** die Verbindungsleisten (9) aus zwei horizontalen Schenkeln (9.1) und einem nach oben gerichteten vertikalen Schenkel (9.2) bestehen, wobei die Dicke der horizontalen Schenkel (9.1) geringfügig kleiner als die Breite der Nuten (3) ist, die horizontalen Schenkel (9.1) in die Nuten (3) eingreifen und der obere Rand des vertikalen Schenkels (9.2) etwa mit der Oberfläche der Natursteinplatte (1) abschließt.

8. Flächenhaftes Element nach Anspruch 7, **dadurch gekennzeichnet, dass** in die Seitenflächen der Leichtstoffschicht (4) ein zusätzliches Teil aus anderem Werkstoff zur Fixierung der Verbindungsleisten (9) eingefügt, welches eine Nut aufweist, in die die horizontalen Schenkel (9.1) der Verbindungsleisten (9) eingreifen.

9. Flächenhaftes Element nach Anspruch 7 oder 8, **dadurch gekennzeichnet, dass** die vertikalen Schenkel (9.2) an der Oberseite mit einer farbigen Kantenleiste (11) versehen sind.

10. Flächenhaftes Element nach einem der Ansprüche 7 bis 9, **dadurch gekennzeichnet, dass** zum Einklemmen der Verbindungsleiste (9) in die Nuten (3) die horizontalen Schenkel (9.1) Verdickungen aufweisen.

11. Flächenhaftes Element nach einem der Ansprüche 7 bis 10, **dadurch gekennzeichnet, dass** im Verbundenen Zustand des Elements mit benachbart Velargten, gleichen Elementen die Verbindungsleisten (9) in beiden Fugenrichtung der gesamten Anordnung der mehrschichtigen Platten angeordnet und an Kreuzungspunkten von Fugen miteinander verbunden sind.

12. Flächenhaftes Element nach einem der vorhergehenden Ansprüche, **dadurch gekennzeichnet, dass** die Unterfläche der Leichtstoffschicht (4) Rillen aufweist, die einen Wasserablauf ermöglichen.

## Claims

1. Plane element for floors, which is formed as a multilayer slab, wherein a thin pressure and abrasion resistant panel (1) is arranged at the top side of the slab and below this panel (1) a pressure resistant lightweight material layer (4) is located being fixated by an adhesive connection, wherein the thin pressure and abrasion resistant panel (1) consists of natural stone, **characterised in that** grooves (3) are arranged at vertical edge surfaces at a distance from the boundary surface between the lightweight material layer (4) and the natural stone panel (1), and connection ledges (9) are arranged in these grooves (3) for connecting with identical multilayer slabs to be adjacently layed.

2. Plane element according to claim 1, **characterised in that** a plane armour (2) is glued at least in partial areas between the natural stone panel (1) and the lightweight material layer (4), the armour (2) having a high stability and, in comparison to the natural stone panel (1), a high Young's modulus and a small thickness.

3. Plane element according to claim 2, **characterised in that** the plane armour (2) is arranged surface-wide or in strips and consists of CFRP, CFRP fabric, glass fibre or metal.

4. Plane element according to claim 2 or 3, **characterised in that** the armour (2) is arranged inside of the lightweight material layer (4).

5. Plane element according to claim 4, **characterised in that** slits for receiving strip-shaped armours (2) are worked into the lightweight material layer (4).

6. Plane element according to one of the preceding claims, **characterised in that** it is quadratic having an edge length of 300 to 500 mm and a thickness of 10 to 20 mm.

7. Plane element according to one of the preceding claims, **characterised in that** the connection ledges (9) comprise two horizontal blades (9.1) and a vertical blade (9.2) which is directed upwards, wherein the thickness of the horizontal blades (9.1) is slightly smaller than the width of the grooves (3), and the top border of the vertical blade (9.2) is approximately flush with the surface of the natural stone panel (1).

8. Plane element according to claim 4, **characterised in that** an auxiliary part of a different material is inserted into the lightweight material layer (4) for fixating the connection ledges (9), the auxiliary part comprising a groove into which the horizontal blades (9.1) of the connection ledges (9) engage.

9. Plane element according to claim 7 or 8, **characterised in that** the vertical blades (9.2) are provided at the top with a coloured edge lipping (11).

10. Plane element according to one of the claims 7 to 9, **characterised in that** the horizontal blades (9.1) comprise sections of reinforced thickness for clamping the connection ledges (9) into the grooves (3).

11. Plane element according to one of the claims 7 to 10, **characterised in that**, in a state of the element where it is connected with adjacently layed identical elements, the connection ledges (9) are arranged along both joint directions of the whole arrangement of the multilayer slabs and are connected to each other at cross-over points of joints.

12. Plane element according to one of the preceding claims, **characterised in that** the bottom side of the lightweight material layer (4) comprises chamfers that enable water to drain off.

## Revendications

1. Elément de surface pour planchers, formé comme panneau stratifié, à la surface duquel est disposée une dalle mince résistante à la pression et au frottement (1) sous laquelle se trouve fixée par collage une couche de matériau léger résistante à la pression, la dalle mince résistante à la pression et au frottement (1) étant en pierre naturelle, **caractérisé en ce que** des rainures (3) sont disposées sur des surfaces de bord verticales de la couche de matériau léger (4), à distance de la surface de délimitation entre la couche de matériau léger (4) et la dalle de pierre naturelle (1), et **en ce que** des baguettes de joint (9) sont disposées dans ces rainures (3) pour l'assemblage des panneaux stratifiés identiques à poser en contiguïté.

2. Elément de surface selon la revendication 1, **caractérisé en ce qu'**une armature plane (2) ayant une haute résistance ainsi qu'un module d'élasticité élevé et une épaisseur réduite par rapport à la dalle de pierre naturelle (1) est collée au moins dans des zones partielles entre la dalle de pierre naturelle (1) et la couche de matériau léger (4).

3. Elément de surface selon la revendication 2, **caractérisé en ce que** l'armature plane (2) est disposée en couvrant toute la surface ou sous forme de bandes, et est en PRFC, tissu de PRFC, fibres de verre ou en métal.

4. Elément de surface selon la revendication 2 ou 3, **caractérisé en ce que** l'armature (2) est disposée à l'intérieur de la couche de matériau léger (4).

5. Elément de surface selon la revendication 4, **caractérisé en ce que** des fentes pour le logement des armatures en forme de bande (2) sont ménagées dans la couche de matériau léger (4).

6. Elément de surface selon l'une des revendications précédentes, **caractérisé en ce qu'**il est formé en carré avec une longueur de côté comprise entre 300 et 500 mm et une épaisseur de 10 à 20 mm.

7. Elément de surface selon l'une des revendications précédentes, **caractérisé en ce que** les baguettes de joint (9) sont composées de deux ailes horizontales (9.1) et d'une aile verticale dirigée vers le haut (9.2), l'épaisseur des ailes horizontales (9.1) étant légèrement inférieure à la largeur des rainures (3), **en ce que** les ailes horizontales (9.1) s'engagent dans les rainures (3) et **en ce que** le bord supérieur de l'aile verticale (9.2) est à peu près de niveau avec la surface de la dalle de pierre naturelle (1).

8. Elément de surface selon la revendication 7, **caractérisé en ce qu'**une pièce additionnelle d'un autre matériau est insérée dans les surfaces latérales de la couche de matériau léger (4) pour la fixation des baguettes de joint (9), laquelle présente une rainure dans laquelle s'engagent les ailes horizontales (9.1) des baguettes de joint (9).

9. Elément de surface selon la revendication 7 ou 8, **caractérisé en ce que** les ailes verticales (9.2) sont munies d'une baguette de bordure (11) colorée sur leur face supérieure.

10. Elément de surface selon l'une des revendications 7 à 9, **caractérisé en ce que** les ailes horizontales (9.1) présentent des épaisseurs renforcées pour le serrage de la baguette de joint (9) dans les rainures (3).

11. Elément de surface selon l'une des revendications 7 à 10, **caractérisé en ce que**, dans l'état assemblé de l'élément avec les éléments identiques posés en contiguïté, les baguettes de joint (9) sont placées dans les deux sens d'assemblage de la disposition d'ensemble des panneaux stratifiés et reliées entre elles aux points de croisement des joints.

12. Elément de surface selon l'une des revendications précédentes, **caractérisé en ce que** la surface inférieure de la couche de matériau léger (4) présente des gorges permettant un écoulement d'eau.
